# EUROPÄISCHE PATENTSCHRIFT

(11) **EP 0 013 555 B1**
(45) Veröffentlichungstag und Bekanntmachung des Hinweises auf die Patenterteilung: **01.09.1982**
(21) Anmeldenummer: 80100013.4
(22) Anmeldetag: 03.01.1980
(51) Int. Cl.: E05B 63/00, E05C 17/02

(54) **Schlosseinheit**
Lock assembly
Serrure

(30) Priorität: 09.01.1979 DE 2900632
(43) Veröffentlichungstag der Anmeldung: 23.07.1980
(73) Patentinhaber: Firma Aug. Winkhaus, D-4404 Telgte (DE)
(72) Erfinder: Kammel, Wolfgang, D-4408 Dülmen (DE); Mayer, Siegfried, D-4400 Münster-Wolbeck (DE)
(74) Vertreter: Weickmann, Heinrich, Dipl.-Ing.

## Beschreibung

Die Erfindung betrifft eine Schloßeinheit bestehend aus einem Schließkasten mit einem schwenkbar daran angelenkten Sperrbügel und einem Schloß, dessen Schloßriegel bei eingeschwenktem Sperrbügel in wenigstens zwei Stufen durch einen Schlitz in dem Sperrbügel hindurch ausschließbar ist, wobei der Schloßriegel in einer ersten Schließstellung lediglich den Schlitz des Sperrbügels durchdringt und in einer zweiten Schließstellung in eine Schließöffnung des Schließkastens eindringt, und wobei der Schloßriegel wenigstens eine zum Schloß weisende Schulter aufweist, die den Rand des Schlitzes bei ausgeschwenktem Sperrbügel hintergreift und der Sperrbügel mittels einer Feder in seine eingeschwenkte Stellung vorgespannt ist.

Aus der Deutschen Offenlegungsschrift 24 57 015 ist eine Schloßeinheit bekannt, die aus einem Schließkasten mit einem schwenkbar daran angelenkten Sperrbügel und einem Schloß, dessen Schloßriegel bei eingeschwenktem Sperrbügel in wenigstens zwei Stufen durch einen Schlitz in den Sperrbügel hindurch ausschließbar ist, besteht. Der Sperrbügel ersetzt die üblicherweise zusätzlich angebrachte Sperrkette an Türen. In der ersten Schließstellung erfaßt der Schloßriegel lediglich den Sperrbügel, so daß die Tür um einen durch die Länge des Schlitzes begrenzten Spalt geöffnet werden kann. In der zweiten Schließstellung sperrt das Schloß. Der Sperrbügel dieser Schloßeinheit hängt allerdings lose von einem Bolzen des Schließkastens herab. Damit müssen für linksöffnende Türen und rechts- öffnende Türen unterschiedliche Ausführungsformen der Schließkästen bereitsgestellt werden.

Bei der aus der DE-A-2 457 015 bekannten Schloßeinheit besteht der Sperrbügel aus einem plattenförmigen, flachen Rahmen. Der in dem Rahmen ausgebildete Schlitz kann mit Hilfe von Werkzeugen, beispielsweise einem Schraubenzieher oder einer Zange, bei spaltgeöffneter Tür leicht aufgeweitet werden, so daß die Sicherungsfunktion des Sperrbügels nicht gewährleistet ist.

Eine ähnliche Schloßeinheit ist aus dem deutschen Patent 619374 bekannt. Auch bei dieser Schloßeinheit ist der Schloßriegel in zwei Stufen durch einen Schlitz in einen an dem Schließkasten schwenkbar gelagerten Sperrbügel hindurch ausschließbar. Der Schloßriegel durchdringt in der ersten Schließstellung wiederum lediglich den Schlitz des Sperrbügels und dringt erst in der zweiten Schließstellung in den Schließkasten ein. Am vorderen Ende des Riegels ist eine Schulter vorgesehen, die den Rand des Schlitzes in dem Sperrbügel bei ausgeschwenktem Sperrbügel hintergreift. Bei dieser bekannten Schloßeinheit wird der Sperrbügel gegen den Druck einer Feder verschwenkt, so daß die Schloßeinheit gleichermaßen bei links- oder rechtsschließenden Türen verwendet werden kann. Allerdings besteht auch bei dieser Schloßeinheit der Sperrbügel aus einem Rahmen, der mit Hilfe von Werkzeugen selbst dann leicht aufgeweitet werden kann, wenn sich der Schloßriegel in der ersten Schließstellung befindet. Die Sicherheitsfunktion des Sperrbügels ist somit nicht gewährleistet.

Ähnliche Schloßeinheiten sind aus der DE-C-20 334, und der DE-C-339 447 bekannt. Auch bei diesen Schloßeinheiten ist ein Sperrbügel mittels einer Feder in seine eingeschwenkte Stellung vorgespannt, so daß er auch in nach oben gerichteter Lage eingebaut werden kann. Bei den Sperrbügeln handelt es sich um flache Rahmenteile, die einem gewaltsamen Aufweiten nur unzureichenden Widerstand entgegensetzen können.

Aufgabe der Erfindung ist es, die eingangs näher erläuterte, bei links- oder rechtsschließenden Türen gleichermaßen verwendbare Schloßeinheit auf konstruktiv einfache Weise so zu verbessern, daß der Sperrbügel bei Gewaltanwendung nicht oder nur sehr schwer entriegelt werden kann.

Diese Aufgabe wird erfindungsgemäß dadurch gelöst, daß der Sperrbügel als Rohr ausgebildet ist, dessen Wand den in Richtung der Rohrachse verlaufenden Schlitz allseitig begrenzt und auf der schloßfernen Seite bis auf eine zwischen dem Schlitz und der Schließöffnung des Schließkastens gelegene, in ihrer Größe der Schließöffnung entsprechende Durchtrittsöffnung für den Schloßriegel umschließt. Die schloßfernen Wandteile des Rohrs überdecken den in Rohrlängsrichtung verlaufenden Schlitz bis auf eine der Größe der Schließöffnung in dem Schließkasten entsprechende Durchtrittsöffnung für den Schloßriegel. Der Schlitz eines solchen Sperrbügels kann nur noch unter erheblicher Gewaltanwendung soweit aufgeweitet werden, daß die Schulter des Schloßriegels freikommt. Das Rohr hat vorzugsweise ein quadratisches oder rechteckiges Vierkantprofil. Als Aufsägeschutz kann die Wand des Rohrs in Längsrichtung des Schlitzes zumindest teilweise mit Verstärkungen versehen sein.

Die Feder kann den Sperrbügel gegen die Montagefläche des Schließkastens drücken. Vorzugsweise ist jedoch an dem Schließkasten, insbesondere an einem Befestigungsflansch des Schließkastens ein Anschlag vorgesehen, gegen den der Sperrbügel vorgespannt ist. Hierdurch wird die Montage des Schließkastens erleichtert, da keine montagebedingten Fluchtungsfehler zwischen dem Schlitz und der Schließöffnung des Schließkastens auftreten können.

In einer bevorzugten Ausführungsform ist vorgesehen, daß der Schließkasten zwei parallel zur Ebene des Schlitzes in dem Sperrbügel im Abstand voneinander verlaufende Wände aufweist und daß der Sperrbügel an einem Bolzen gehalten ist, der in je einem Loch in diesen Wänden geführt ist. Bei einem solchen Schließkasten kann es sich um ein einfaches Kastenprofil handeln.

Der Bolzen kann drehfest an dem Schließkasten gehalten sein, wobei die Feder durch eine den Bolzen umgebende Schraubenfeder gebildet ist, die mit ihrem einen Ende an dem Bolzen eingespannt ist und mit dem anderen Ende am Sperrbügel anliegt. Eine solche Konstruktion zeichnet sich durch hohe Lebensdauer aus.

Das den Sperrbügel am Schließkasten galtende Gelenk hat bevorzugt geringes Spiel, so daß der ausgeschwenkte Sperrbügel den beim Öffnen der Tür in Richtung des Türrahmens sich vergrößernden Abstand zwischen Schloß und Schließkasten ausgleichen kann. Um den Sperrbügel trotz Spiel stets in einer eindeutigen eingeschwenkten Stellung halten zu können, ist bevorzugt vorgesehen, daß der Bolzen einen den Sperrbügel auf der dem Schließkasten abgekehrten Seite hintergreifenden Kopf trägt und axial beweglich in den Löchern des Schließkastens gelagert ist und daß zwischen dem Bolzen und dem Schließkasten eine weitere Feder eingespannt ist, die den Sperrbügel gegen den Schließkasten zieht. Bei der weiteren Feder kann es sich um eine Schraubendruckfeder handeln, die den Bolzen zwischen den beiden Wänden des Schließkasten umschlingt. Die Schraubendruckfeder stützt sich hierbei an der dem Sperrbügel zugewandten Wand des Schließkastens einerseits und einem Sicherungsstift oder dergleichen des Bolzens andererseits ab.

Um die Beweglichkeit des Sperrbügels quer zur Bolzenachse weiter zu erhöhen, kann das Loch in der dem Sperrbügel entfernt liegenden Wand des Schließkastens ein Langloch sein, dessen Längsrichtung bei eingeschwenktem Sperrbügel quer zur Richtung des Schlitzes verläuft.

Das Langloch erlaubt auch eine konstruktiv einfache, drehfeste Lagerung des Bolzens. Der durch das Langloch tretende Abschnitt des Bolzens kann zur Drehsicherung achsparallele Abflachungen Aufweisen.

Im folgenden soll ein Ausführungsbeispiel der Erfindung anhand von Zeichnungen näher erläutert werden. Es zeigt :
Figur 1 einen Schnitt durch eine Schloßeinheit ;
Figur 2 eine Seitenansicht eines Schließkastens der Schloßeinheit entlang der Linie 11-11 aus Fig. 1 und
Figur 3 einen Schnitt durch den Schließkasten der Schloßeinheit entlang der Linie 111-111 aus Fig. 1.

Die in den Figuren dargestellte Schloßeinheit besteht aus einem Schloß 1, beispielsweise einem Kastenschloß, welches an einem nicht näher dargestellten Türblatt angebracht ist, sowie einem am Türrahmen 3 angebrachten Schließkasten 5. An dem Schließkasten 5 ist mittels eines Bolzens 7 ein Sperrbügel 9 um eine Achse parallel zur Ausschließrichtung eines Schloßriegels 11 des Schlosses 1 schwenkbar angelenkt. Der Schloßriegel 11 ist in zwei Stufen ausschließbar. In einer ersten Schließstellung, die in Fig. 1 gestrichelt eingezeichnet ist, greift der Schloßriegel 11 durch einen Schlitz 13 des Sperrbügels 9 hindurch, ohne jedoch in eine Schließöffnung 15 des Schließkastens 5 einzutreten. In der ersten Schließstellung kann die Tür unter Mitnahme des Sperrbügels 9 durch den Schloßriegel 11 um einen Spalt geöffnet werden, dessen Breite durch die Länge des Schlitzes 13 festgelegt ist. Der Schloßriegel 11 hat rechteckförmigen Querschnitt. An seinem Vorderende bildet eine Eindrehung 17 zwei sich diametral gegenüberliegende, zum Schloß 1 weisende Schultern 19, 21, die bei ausgeschwenktem Sperrbügel 9 die Ränder des Schlitzes 13 hintergreifen und das Herausziehen des Schloßriegels 11 verhindern. In einer zweiten Schließstellung tritt der Schloßriegel 11 durch die Schließöffnung 15 in einen an die Schließöffnung 15 sich anschließenden, durch ein Rohrstück 23 gebildeten Kanal ein. In der zweiten Schließstellung ist die Tür versperrt.

Der Sperrbügel 9 besteht aus einem Rohr mit Rechteckquerschnitt, dessen Stirnseiten durch Deckel 25, 27 verschlossen sind. Der Schlitz 13 ist in der dem Schloß 1 zugewandten Breitseite vorgesehen und ist schmäler als die Breite. Die dem Schloß 1 abgekehrte Breitseite ist, bis auf eine mit der Schließöffnung 15 deckungsgleiche Durchtrittsöffnung 29 für den Schloßriegel 11 geschlossen. Die Rückwand des Rohrs steift den Schlitz 13 aus. An den Schmalseiten sind als Aufsägeschutz des ebenso wie der Schließkasten 5 aus Metall, insbesondere Stahl, hergestellten Sperrbügels 9 Stahlstreifen 31 angeschweißt.

Der Schließkasten 5 besteht aus einem im wesentlichen U-förmigen Winkelprofil, dessen zueinander parallele Schenkel 33, 35 stirnseitig zur Bildung eines Kastens durch Deckel 37, 39 verschlossen sind. Der Bolzen 7 hat Rundprofil und trägt auf seiner dem Schloß 1 zugewandten Seite einen Kopf 41, der den Sperrbügel 9 hintergreift. Der Bolzen 7 ist in einem Rundloch 43 des Schenkels 35 und einem Langloch 45 axial verschiebbar geführt. Im Bereich des Langlochs 45 ist der Bolzen 7 mit Abflachungen 47 versehen, die ihn drehfest in dem Langloch 45 halten. Das Langloch 45 erstreckt sich senkrecht zur Längsrichtung des Schlitzes 13 bei eingeschwenktem Sperrbügel 9. Der Sperrbügel 9 kann beim Ausschwenken somit den beim Öffnen der Tür in Richtung des Türblatts sich vergrößernden Abstand zwischen Schließkasten 5 und Schloßriegel 11 ausgleichen, wobei der Bolzen 7 längs des Langlochs 45 gekippt wird. Zwischen dem Schenkel 35 und einem Sicherungsstift 49 an dem Bolzen 7 ist eine den Bolzen 7 umgebende Schraubendruckfeder 51 eingespannt, die den Sperrbügel 9 gegen den Schenkel 35 des Schließkastens 5 zieht.

Der Sperrbügel 9 wird von einer Schraubenfeder 53 gegen einen Anschlag 55 vorgespannt. Der Anschlag 55 sitzt an dem vom Bolzen 7 wegweisenden Ende eines sich längs des Schenkels 35 erstreckenden, zum Schloß 1 hin abstehenden Befestigungsflansches 57 des Schließkastens 5. Die Schraubenfeder 53 greift mit ihrem einen Ende in eine radiale Bohrung 59 des Bolzens 7 und stützt sich mit ihrem anderen Ende an dem Sperrbügel 9 ab. Da der Sperrbügel 9 durch die Schraubenfeder 53 gegen den Anschlag 55 gedrückt wird, kann der Schließkasten in beliebiger Lage eingebaut werden und insbesondere bei linksschließenden und rechtsschließenden Türen gleichermaßen benutzt werden.

Bei dem Schloß kann es sich um ein Alarmschloß handeln, welches bei Druck- oder Zugbelastung des Schloßriegels einen Alarmkontakt auslöst. Beispielsweise kann der Schloßriegel gegen die Kraft einer Feder in Richtung auf das Türblatt bewegt werden, wie es aus der DE-A-21 18 308 bekannt ist.

## Patentansprüche

1. Schloßeinheit bestehend aus einem Schließkasten (5) mit einem schwenkbar daran angelenkten Sperrbügel (9) und einem Schloß (1), dessen Schloßriegel (11) bei eingeschwenktem Sperrbügel (9) in wenigstens zwei Stufen durch einen Schlitz (13) in dem Sperrbügel (9) hindurch ausschließbar ist, wobei der Schloßriegel (11) in einer ersten Schließstellung lediglich den Schlitz (13) des Sperrbügels (9) durchdringt und in einer zweiten Schließstellung in eine Schließöffnung (15) des Schließkastens (5) eindringt, und wobei der Schloßriegel (11) wenigstens eine zum Schloß (1) weisende Schulter (1921) aufweist, die den Rand des Schlitzes (13) bei ausgeschwenktem Sperrbügel (9) hintergreift und der Sperrbügel (9) mittels einer Feder (53) in seine eingeschwenkte Stellung vorgespannt ist, dadurch gekennzeichnet, daß der Sperrbügel (9) als Rohr ausgebildet ist, dessen Wand den in Richtung der Rohrachse verlaufenden Schlitz (13) allseitig begrenzt und auf der schloßfernen Seite bis auf eine zwischen dem Schlitz (13) und der Schließöffnung (15) des Schließkastens (5) gelegene, in ihrer Größe der Schließöffnung (15) entsprechende Durchtrittsöffnung (29) für den Schloßriegel (11) umschließt.

2. Schloßeinheit nach Anspruch 1, dadurch gekennzeichnet, daß die Wand des Rohrs in Längsrichtung des Schlitzes (13) zumindest teilsweise mit als Aufsägeschutz dienenden Verstärkungen (31) versehen ist.

3. Schloßeinheit nach Anspruch 1, dadurch gekennzeichnet, daß der Sperrbügel (9) gegen einen Anschlag (55) an dem Schließkasten (5) vorgespannt ist.

4. Schloßeinheit nach Anspruch 3, dadurch gekennzeichnet, daß der Anschlag (55) an einem Befestigungsflansch (57) des Schließkastens (5) vorgesehen ist.

5. Schloßeinheit nach Anspruch 1, dadurch gekennzeichnet, daß der Schließkasten (5) zwei parallel zur Ebene des Schlitzes (13) in dem Sperrbügel (9) im Abstand voneinander verlaufende Wände (33, 35) aufweist und daß der Sperrbügel (9) an einem Bolzen (7) gehalten ist, der in je einem Loch (43, 45) in diesen Wänden (33, 35) geführt ist.

6. Schloßeinheit nach Anspruch 5, dadurch gekennzeichnet, daß der Bolzen (7) drehfest an dem Schließkasten (5) gehalten ist, und daß die Feder durch eine den Bolzen (7) umschlingende Schraubenfeder (53) gebildet ist, die mit ihrem einen Ende an dem Bolzen (7) eingespannt ist und mit ihrem anderen Ende am Sperrbügel (9) anliegt.

7. Schloßeinheit nach Anspruch 5, dadurch gekennzeichnet, daß der Bolzen (7) einen den Sperrbügel (9) auf der dem Schließkasten (5) abgekehrten Seite hintergreifenden Kopf (41) trägt und axial beweglich in den Löchern (43, 45) des Schließkastens (5) gelagert ist und daß zwischen dem Bolzen (7) und dem Schließkasten (5) eine weitere Feder (51) eingespannt ist, die den Sperrbügel (9) gegen den Schließkasten (5) zieht.

8. Schloßeinheit nach Anspruch 7, dadurch gekennzeichnet, daß die weitere Feder eine Schraubendruckfeder (51) ist, die den Bolzen (7) zwischen den beiden Wänden (33, 35) umschlingt.

9. Schloßeinheit nach Anspruch 5, dadurch gekennzeichnet, daß das Loch in der dem Sperrbügel (9) entfernt liegenden Wand (33) des Schließkastens (5) ein Langloch (45) ist, dessen Längsrichtung bei eingeschwenktem Sperrbügel (9) quer zur Richtung des Schlitzes (13) verläuft.

10. Schloßeinheit nach Anspruch 9, dadurch gekennzeichnet, daß der durch das Langloch (45) tretende Abschnitt des Bolzens (7) zur Drehsicherung achsparallele Abflachungen (47) aufweist.

## Claims

1. Lock assembly consisting of a locking case (5) with a blocking shackle (9) articulated pivotably thereto, and of a lock (1), the lock bolt (11) of which, with the blocking shackle (9) swung to, can be pushed, in at least two steps, through a slot (13) in the blocking shackle (9), in a first closing position the lock bolt (11) merely passing through the slot (13) in the blocking shackle (9) and, in a second closing position, penetrating into a closing orifice (15) in the locking case (5), and the lock bolt (11) having at least one shoulder (19, 21) which points towards the lock (1) and which engages behind the edge of the slot (13), with the blocking shackle (9) swung out, the blocking shackle (9) being prestressed into its swung-to position by means of a spring (53), characterised in that the blocking shackle (9) is designed as a tube, the wall of which limits on all sides the slot (13) extending in the direction of the tube axis and encloses this slot, on the side remote from the lock, with the exception of a passage orifice (29) for the lock bolt (11), which is located between the slot (13) and the closing orifice (15) of the locking case (5) and the size of which corresponds to that of the closing orifice (15).

2. Lock assembly according to Claim 1, characterised in that the wall of the tube is provided, in the longitudinal direction of the slot (13), at least partially with reinforcements (31) serving as protection against sawing through.

3. Lock assembly according to Claim 1, characterised in that the blocking shackle (9) is prestressed towards a stop (55) on the locking case (5).

4. Lock assembly according to Claim 3, characterised in that the stop (55) is provided on a fastening flange (57) of the locking case (5).

5. Lock assembly according to Claim 1, characterised in that the locking case (5) has two walls (33, 35) which extend parallel to the plane of the slot (13) in the blocking shackle (9) and at a distance from one another, and in that the blocking shackle (9) is retained on a pin (7) which is guided in a hole (43, 45) in each of these walls (33, 35).

6. Lock assembly according to Claim 5, characterised in that the pin (7) is retained on the locking case (5) in a rotation-proof manner, and in that the spring is formed by a helical spring (53) which loops round the pin (7) and one end of which is clamped on the pin (7) and the other end of which rests against the blocking shackle (9).

7. Lock assembly according to Claim 5, characterised in that the pin (7) carries a head (41) engaging behind the blocking shackle (9) on the side facing away from the locking case (5) and-is mounted axially movably in the holes (43, 45) of the locking case (5) and in that a further spring (51), which holds the blocking shackle (9) against the locking case (5), is clamped between the pin (7) and the locking case (5).

8. Lock assembly according to Claim 7, characterised in that the further spring is a helical compression spring (51) which loops round the pin (7) between the two walls (33, 35).

9. Lock assembly according to Claim 5, characterised in that the hole in the wall (33) of the locking case (5) remote from the blocking shackle (9) is an oblong hole (45), the longitudinal direction of which extends transversely to the direction of the slot (13), with the blocking shackle (9) swung to.

10. Lock assembly according to Claim 9, characterised in that the length of the pin (7) passing through the oblong hole (45) has axis- parallel flattened portions (47) as a safeguard against rotation.

## Revendications

1. Serrure constituée par une gâche (5), munie d'un étrier d'arrêt (9) articulé sur cette dernière de manière à pouvoir basculer, et un mécanisme de serrure (1) dont le pêne (11) peut, lorsque l'étrier d'arrêt (9) est rentré, être amené en au moins deux phases en position de fermeture à travers une fente (13) dans l'étrier d'arrêt (9) du fait que le pêne (11) passe, dans une première position de fermeture, seulement par la fente (13) de l'étrier d'arrêt (9) et pénètre, dans une seconde position de fermeture, dans un orifice de fermeture (15) de la gâche (5), le pêne (11) présentant au moins un épaulement (19, 21) orienté vers le mécanisme de serrure (1) et qui s'engage derrière le bord de la fente (13) lorsque l'étrier d'arrêt (9) a basculé vers l'extérieur et l'étrier d'arrêt (9) tendant à être maintenu, sous une tension initiale, dans sa position rentrée au moyen d'un ressort (53), caractérisée en ce que l'étrier d'arrêt (9) est réalisé sous la forme d'un tube dont la paroi limite de tous les côtés la fente (13) s'étendant en direction de l'axe du tube et l'enferme du côté éloigné du mécanisme de serrure, exception faite d'une ouverture de passage (29) pour le pêne (11) située entre la fente (13) et l'orifice de fermeture (15) de la gâche (5) et correspondant dans sa taille à l'orifice de fermeture (15).

2. Serrure selon la revendication 1, caractérisée en ce que la paroi du tube est munie, en direction longitudinale de la fente (13), au moins partiellement d'éléments renforçants (31) servant de protection contre rouverture par sciage.

3. Serrure selon la revendication 1, caractérisée en ce que l'étrier d'arrêt (9) tend à être maintenu, sous une tension initiale, contre une butée (55) prévue sur la gâche (5).

4. Serrure selon la revendication 3, caractérisée en ce que la butée (55) est prévue sur une bride de fixation (57) de la gâche (5).

5. Serrure selon la revendication 1, caractérisée en ce que la gâche (5) présente deux parois (33, 35) s'étendant à une certaine distance l'une de l'autre parallèlement au plan de la fente (13) dans l'étrier d'arrêt (9) et en ce que l'étrier d'arrêt (9) est retenu sur une cheville (7) qui est guidée dans un trou (43, 45) ménagé respectivement dans ces parois (33, 35).

6. Serrure selon la revendication 5, caractérisée en ce que la cheville (7) est retenue de manière fixe en rotation dans la gâche (5) et en ce que le ressort est constitué par un ressort à boudin (53) qui, entourant la cheville (7), est fixé avec l'une de ses extrémités à la cheville (7) et prend appui avec son autre extrémité contre la cheville d'arrêt (9).

7. Serrure selon la revendication 5, caractérisée en ce que la cheville (7) porte une tête (41) s'engageant derrière l'étrier d'arrêt (9) du côté éloigné de la gâche (5) et est montée axialement mobile dans les trous (43, 45) de la gâche (5) et en ce qu'est assujetti entre la cheville (7) et la gâche (5) un autre ressort (51) qui tire l'étrier d'arrêt (9) contre la gâche (5).

8. Serrure selon la revendication 7, caractérisée en ce que l'autre ressort est un ressort de compression à boudin (51) qui entoure la cheville (7) entre les deux parois (33, 35).

9. Serrure selon la revendication 5, caractérisée en ce que le trou dans la paroi (33) de la gâche (5) éloignée de l'étrier d'arrêt (9) est un trou oblong (45) dont la direction longitudinale s'étend transversalement à la direction de la fente (13) lorsque l'étrier d'arrêt (9) est rentré.

10. Serrure selon la revendication 9, caractérisée en ce que la partie de la cheville (7) passant par le trou oblong (45) présente des méplats (47) parallèles à son axe pour empêcher toute rotation.
